# EUROPÄISCHE PATENTSCHRIFT

(11) **EP 1 721 840 B1**
(45) Veröffentlichungstag und Bekanntmachung des Hinweises auf die Patenterteilung: **30.07.2008**
(21) Anmeldenummer: 06113265.0
(22) Anmeldetag: 28.04.2006
(51) Int. Cl.: B65D 81/32

(54) **Gebinde für mehrkomponentige Massen**
Multiple component cartridge
Cartouche pour materiaux multicomposants

(30) Priorität: 10.05.2005 DE 102005000056
(43) Veröffentlichungstag der Anmeldung: 15.11.2006
(73) Patentinhaber: HILTI Aktiengesellschaft, 9494 Schaan (LI)
(72) Erfinder: Münzenberger, Herbert, 65191 Wiesbaden (DE); Willner, Ralf, 86874 Tussenhausen (DE)
(74) Vertreter: Wildi, Roland

(56) Entgegenhaltungen:
- US-A- 3 915 297
- US-A- 5 405 056
- US-A- 5 647 510

## Beschreibung

### Technisches Gebiet

Die Erfindung betrifft ein Gebinde für mehrkomponentige Massen, der im Oberbegriff des Patentanspruchs 1 genannten Art.

### Stand der Technik

Mehrkomponentige Massen umfassen eine Hauptkomponente und zumindest eine Nebenkomponente, welche miteinander reagieren und kurz vor der Applikation zusammengemischt werden. Im Bauwesen werden z. B. mehrkomponentige Mörtelmassen oftmals in Mehrkammerbeuteln in Form von Schlauch- oder Folienbeuteln verpackt dem Anwender als Gebinde zur Verfügung gestellt. In der DE 39 04 639 A1 sind beispielsweise Mehrkammer-Schlauchpackungen aus einem Folienmaterial gezeigt, die eine Hauptkammer und eine Nebenkammer aufweisen, wobei die Kammern in Längsrichtung geteilt sind.

Mittels geeigneten Auspressgeräten wird die mehrkomponentige Masse über ein Mischerelement zur gebrauchsfertigen Masse vermischt und ausgebracht. Für die Gebrauchstauglichkeit der ausgebrachten Masse ist die Einhaltung des Mischungsverhältnisses beim Entleeren des Mehrkammerbeutels wesentlich.

Aus der US 5,647,510 A ist ein Gebinde für mehrkomponentige Mörtelmassen mit einem hohlzylindrischen Gehäuse und einem im Gehäuse angeordneten Mehrkammerbeutel bekannt, dessen Kammern in Längsrichtung geteilt sind. Am auspressseitigen Ende des Gehäuses ist ein mehrteiliges Kopfteil vorgesehen, an welchem die freien Enden der Schlauchbeutel fixiert werden. Die grössere Kammer beziehungsweise die Hauptkammer weist einen direkten Austritt in die Auspressöffnung der Kartusche auf. Die zweite Kammer beziehungsweise die Nebenkammer ist an einem separaten Abschnitt des Kopfteils angeordnet, welcher einen Kanalabschnitt in die Auspressöffnung aufweist, der den Austritt der Masse aus der Nebenkammer drosselt. Nachteilig an der bekannten Lösung ist, dass das Kopfteil herstellungstechnisch aufwändig ist.

Bei Gebinden, die im teilentleerten Zustand oder bei höheren Temperaturen längere Zeit gelagert werden, treten flüssige Bestandteile einer der Mörtel-Komponenten, wie z. B. Harz, aus, die zwischen dem Mehrkammerbeutel und der Innenkontur beziehungsweise der Innenwand des Gehäuses der Kartusche wandern kann. Diese Unterwanderung kann eine Senkung der Reibungskräfte zwischen dem Folienmaterial und der Innenwandung des Gehäuses bewirken, so dass beim Auspressvorgang die Nebenkammer einfaltet beziehungsweise sich einschnürt. Dies führt zu einer gravierenden Veränderung des Mischungsverhältnisses, womit das korrekte Aushärten der gemischten Masse und damit die Sicherstellung der zu erreichenden Lastwerte nicht mehr gewährleistet sind.

### Darstellung der Erfindung

Aufgabe der Erfindung ist es, ein Gebinde mit einem Gehäuse und einem in dem Gehäuse angeordneten Mehrkammerbeutel zu schaffen, bei dem ein Einfalten oder Einschnüren der Kammern auch nach einer Lagerung des teilentleerten Gebindes oder nach längerer Lagerung im ungeöffneten Zustand des Gebindes bei höherer Temperatur beim Auspressvorgang verhindert ist, wobei dieses Gebinde in herkömmlichen Auspressgeräten verwendbar ist.

Die Aufgabe ist durch die Merkmale des unabhängigen Anspruchs gelöst. Vorteilhafte Weiterbildungen sind in den Unteransprüchen dargelegt.

Gemäss der Erfindung ist zur lösbaren Verbindung des Mehrkammerbeutels und des Gehäuses ein flächenhafter Verbindungsbereich vorgesehen, der sich entlang der Längserstreckung des Mehrkammerbeutels und zumindest entlang eines Teils des Umfangs des Mehrkammerbeutels erstreckt.

Mit der lösbaren Verbindung des Mehrkammerbeutels an dem Gehäuse wird bereichsweise die Einwanderung eines flüssigen Bestandteils einer der Komponenten, z. B. einer Mörtelkomponente, verhindert und ein Einschnüren beziehungsweise Einfalten der Kammern des Mehrkammerbeutels beim Auspressvorgang vermieden. Die geschaffene Verbindung ist derart ausgebildet, dass sich die Aussenkontur des Mehrkammerbeutels beim Auspressvorgang von der Innenkontur des Gehäuses ablöst, ohne dabei signifikant höhere Gegenkräfte zu erzeugen. Ist die Verbindung zwischen dem Mehrkammerbeutel und dem Gehäuse zu stark ausgebildet, könnte der Auspresskolben beim fortschreitenden Auspressvorgang die Folienverpackung des Mehrkammerbeutels bereichsweise einreissen, wobei das Mischungsverhältnis der zu vermischenden Komponenten negativ beeinflusst wird.

Mit dem erfindungsgemässen Gebinde wird die Verwendungsdauer im teilausgepressten Zustand wesentlich verlängert, was aus praktischen und wirtschaftlichen Gründen für den Anwender von Vorteil ist. Zudem ist mit dem erfindungsgemässen Gebinde ein stabiles Mischungsverhältnis der im Mehrkammerbeutel angeordneten Massen auch gewährleistet, wenn die Vorgabe der Lagertemperatur, beispielsweise durch mitgeführte Gebinde in einem Fahrzeug des Anwenders im Hochsommer, nicht eingehalten wurde.

Vorzugsweise erstreckt sich der flächenhafte Verbindungsbereich entlang des Umfangs entlang der Aussenkontur des Mehrkammerbeutels nur einer Kammer, wodurch das Einschnüren beziehungsweise das Einfalten dieser Kammer des Mehrkammerbeutels beim Auspressvorgang vorteilhaft verhindert ist. Vorteilhaft erstreckt sich der flächenhafte Verbindungsbereich entlang des Umfangs entlang der Aussenkontur des Mehrkammerbeutels im Bereich der kleineren Kammer. In der kleineren Kammer beziehungsweise in der Nebenkammer ist z. B. der Härter vorgesehen, dessen Dosierung das Abbindeverhalten der gebrauchsfertigen Masse massgeblich beeinflusst. Mit dieser Ausführungsform des erfindungsgemässen Gebindes wird ein stabiles Mischungsverhältnis im teilausgepressten Zustand oder nach einer längeren Lagerzeit des Gebindes vorteilhaft gewährleistet.

Vorzugsweise ist der flächenhafte Verbindungsbereich von einem zwischen der Innenkontur des Gehäuses und der Aussenkontur des Mehrkammerbeutels angeordneten Kleber gebildet. Der Kleber ist derart gewählt, dass die wenigstens bereichsweise mit der Innenkontur beziehungsweise der Innenwand des Gehäuses verklebte Aussenkontur des Mehrkammerbeutels sich beim Auspressvorgang wieder löst, ohne dabei signifikant höhere Gegenkräfte zu erzeugen. Idealerweise ist der Kleber so formuliert, dass er flüssig bis niederviskos auftragbar ist, so dass der Mehrkammerbeutel leicht in das Gehäuse des Gebindes einführbar ist und der Kleber erst nachher zu einer plastoelastischen Masse mit ausreichender Klebrigkeit, aber mit geringer Schälfestigkeit ausreagiert. Unter Schälfestigkeit wird in diesem Zusammenhang eine ausreichende Festigkeit gegenüber axial in Längsachse des Gebindes wirkenden Kräfte verstanden, wobei diese Festigkeit bei einer ausreichenden Druckbeaufschlagung z. B. durch einen Auspresskolben auf den Mehrkammerbeutel ohne signifikant höhere Gegenkräfte überwindbar ist. Die Viskosität des Klebers ist bei der Applikation desselben vorteilhafterweise derart gewählt, dass eine Verarbeitung auf einer automatischen Anlage möglich ist. Der Kleber wird beispielsweise auf der Aussenkontur des Mehrkammerbeutels vor dem Einführen desselben in das Gehäuse angeordnet. Beim Einführen des Mehrkammerbeutels in das Gehäuse wird der Kleber entlang der Längsrichtung verteilt. Alternativ wird der Kleber beispielsweise auf der Innenkontur des Gehäuses vor dem Einführen des Mehrkammerbeutels in das Gehäuse angeordnet. Auch bei dieser alternativen Anordnung wird beim Einführen des Mehrkammerbeutels in das Gehäuse der Kleber entlang der Längsrichtung verteilt.

Bevorzugt weist der Kleber eine Schichtdicke zwischen 0.01 mm und 2.0 mm auf, wobei der Kleber besonders vorteilhaft eine Schichtdicke zwischen 0.5 mm und 1.0 mm aufweist. Mit Schichtdicken in diesen Bereichen sind eine ausreichende Klebehaftung während der Lagerung und gleichzeitig das Ablösen des festgelegten Bereichs der Aussenkontur des Mehrkammerbeutels von der Innenkontur des Gehäuses beim Auspressvorgang gewährleistet.

In einer vorteilhaften Ausführungsform des Gebindes ist der Kleber ein physikalisch abbindender Klebstoff, wie z. B. ein lösemittelhaltiger Klebstoff, ein Dispersionsklebstoff, ein Kautschukklebstoff, ein Schmelzklebstoff, ein Kontaktklebstoff, ein Haftklebstoff oder ein Plastisol.

In einer weiteren bevorzugten Ausführungsform des Gebindes ist der Kleber ein chemisch härtender Klebstoff, die als ein- oder mehrkomponentige Systeme zur Verfügung stehen. Beispielsweise finden Systeme auf der Basis von Cyanacrylate, Polyurethane, Silikone, Metacrylate, Epoxid-Amin-Systeme oder silanmodifizierte Polymere Anwendung. Geeignete Systeme sind z. B. ein Silikon-Kautschuk oder ein silan modifizierter Polyether.

Besonders vorteilhaft ist der Kleber ein Polyurethanklebstoff, der in einer bevorzugten Ausführungsform ein NCO/OH-Equivalentverhältnis von 0.8 bis 1.2 aufweist. Mit einem solchen Polyurethanklebstoff ist eine ausreichende Klebrigkeit mit einer geringen Schälfestigkeit gegeben.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die Erfindung wird nachstehend anhand eines Ausführungsbeispieles näher erläutert. Es zeigen:
- Fig. 1: Einen zum Teil aufgebrochenen Längsschnitt durch eine erfindungsgemässe Kartusche; und
- Fig. 2: einen vergrösserten Querschnitt in der Ebene II-II der Fig. 1.

Grundsätzlich sind in den Figuren gleiche Teile mit den gleichen Bezugszeichen versehen.

### Wege zur Ausführung der Erfindung

Das in den Figuren dargestellte Gebinde 11 weist ein Gehäuse 12 auf, in dem ein Mehrkammerbeutel 13 aus Folienmaterial für eine auspressbare, mehrkomponentige Masse, insbesondere für eine mehrkomponentige Mörtelmasse, angeordnet ist. Der Mehrkammerbeutel 13 weist eine erste Kammer 14 als Hauptkammer und eine, den Härter beinhaltende zweite Kammer 15 als Nebenkammer auf, wobei die erste Kammer 14 und die zweite Kammer 15 den Mehrkammerbeutel 13 in Längsrichtung teilen. In den Kammern 14 und 15 sind die zu vermischenden Komponenten der mehrkomponentigen Masse getrennt voneinander verpackt. In dem Gehäuse 12 ist weiter ein Auspresskolben 16 vorgesehen, mit dem der Mehrkammerbeutel 13 zum Auspressen der Komponenten druckbeaufschlagbar ist. An dem auspressseitigen Ende 17 weist das Gehäuse 12 ein Kopfteil 18 mit einer Austrittsöffnung 20 und mit einem Gewindeanschluss 19 für ein Mischerelement (hier nicht dargestellt) auf. Die Austrittsöffnung 20 ist im Lagerzustand des Gebindes 11 beispielsweise mit einer Abdeckkappe 21 verschlossen.

Zur lösbaren Verbindung des Mehrkammerbeutels 13 und des Gehäuses 12 ist ein flächenhafter Verbindungsbereich vorgesehen, der sich entlang der Längserstreckung des Mehrkammerbeutels 13 und entlang eines Teils des Umfangs des Mehrkammerbeutels 13 erstreckt. Der flächenhafte Verbindungsbereich erstreckt sich in diesem Ausführungsbeispiel entlang des Umfangs der Aussenkontur 28 der zweiten Kammer 15. Der flächenhafte Verbindungsbereich ist von einem zwischen der Innenkontur 27 des Gehäuses 12 und der Aussenkontur 28 des Mehrkammerbeutels 13 angeordneten Kleber 26 gebildet, der eine Schichtdicke von 0.7 mm aufweist. In diesem Ausführungsbeispiel ist der Kleber 26 ein chemisch härtender Klebstoff in Form eines Polyurethanklebstoffes mit einem NCO/OH-Equivalentverhältnis von 1.0.

Die erwünschte Weichelastizität des Polyurethanklebstoffes wird beispielsweise durch einen Zusatz von mindestens 20%-Vol. eines mit Hydroxylgruppen ausgestatteten Polymers von Butadin (z. B. Poly BD R-45 HTLO von der Firma Sartomer oder Liquiflex H von der Firma Petroflex) erreicht. Mit dem gewählten NCO/OH-Equivalentverhältnis ist die erforderliche Adhäsion des Polyurethanklebstoffes gewährleistet.

## Patentansprüche

1. Gebinde für mehrkomponentige Massen mit einem als Hohlprofil ausgebildeten Gehäuse (12) und einem im Gehäuse (12) angeordneten Mehrkammerbeutel (13), dessen Kammern (14, 15) in Längsrichtung geteilt sind, **dadurch gekennzeichnet, dass** zur lösbaren Verbindung des Mehrkammerbeutels (13) und des Gehäuses (12) ein flächenhafter Verbindungsbereich vorgesehen ist, der sich entlang der Längserstreckung des Mehrkammerbeutels (13) und zumindest entlang eines Teils des Umfangs des Mehrkammerbeutels (13) erstreckt.

2. Gebinde nach Anspruch 1, **dadurch gekennzeichnet, dass** sich der flächenhafte Verbindungsbereich entlang des Umfangs entlang der Aussenkontur (28) nur einer Kammer (15) erstreckt.

3. Gebinde nach Anspruch 1 oder 2, **dadurch gekennzeichnet, dass** der flächenhafte Verbindungsbereich von einem zwischen der Innenkontur (27) des Gehäuses (12) und der Aussenkontur (28) des Mehrkammerbeutels (13) angeordneten Kleber (26) gebildet ist.

4. Gebinde nach Anspruch 3, **dadurch gekennzeichnet, dass** der Kleber (26) eine Schichtdicke zwischen 0.01 mm und 2.0 mm aufweist.

5. Gebinde nach Anspruch 4, **dadurch gekennzeichnet, dass** der Kleber (26) eine Schichtdicke zwischen 0.5 mm und 1.0 mm aufweist.

6. Gebinde nach einem der Ansprüche 3 bis 5, **dadurch gekennzeichnet, dass** der Kleber (26) ein physikalisch abbindender Klebstoff ist.

7. Gebinde nach einem der Ansprüche 3 bis 5, **dadurch gekennzeichnet, dass** der Kleber (26) ein chemisch härtender Klebstoff ist.

8. Gebinde nach Anspruch 7, **dadurch gekennzeichnet, dass** der Kleber (26) ein Polyurethanklebstoff ist.

9. Gebinde nach Anspruch 8, **dadurch gekennzeichnet, dass** der Polyurethanklebstoff ein NCO/OH-Equivalentverhältnis von 0.8 bis 1.2 aufweist.

## Claims

1. Container for multi-component masses with a housing (12) shaped as a hollow profile and a multi-chamber pocket (13), whose chambers (14, 15) are divided in a longitudinal direction, **characterised by** the fact that for the releasable connection of the multi-chamber pocket (13) and the housing (12) a surface connecting area is provided which extends along the longitudinal direction of the multi-chamber pocket (13) and at least along a part of the multi-chamber pocket (13).

2. Container according to claim 1, **characterised by** the fact that the surface connecting area extends along the periphery along the external contour (28) of only one chamber (15).

3. Container according to claim 1 or 2, **characterised by** the fact that the surface connecting area is formed of an adhesive (26) arranged between the internal contour (27) of the housing (12) and the external contour (28) of the multi-chamber pocket (13).

4. Container according to claim 3, **characterised by** he fact that the adhesive (26) exhibits a coating thickness between 0.01 mm and 2.0 mm.

5. Container according to claim 4, **characterised by** he fact that the adhesive (26) exhibits a coating thickness between 0.5 mm and 1.0 mm.

6. Container according to one of the claims 3 to 5, **characterised by** the fact that the adhesive (26) is a physically setting adhesive.

7. Container according to one of the claims 3 to 5, **characterised by** the fact that the adhesive (26) is a chemically hardening adhesive.

8. Container according to claim 7, **characterised by** the fact that the adhesive (26) is a polyurethene adhesive.

9. Container according to claim 8 **characterised by** the fact that the polyurethene adhesive exhibits a NCO/OH equivalent ratio of 0.8 to 1.2.

## Revendications

1. Récipient pour produits à plusieurs composants, comprenant un boîtier (12) conformé en profilé creux et une poche à plusieurs compartiments (13) qui est disposée dans le boîtier (12) et dont les compartiments (14, 15) sont séparés dans le sens longitudinal, **caractérisé en ce que** pour la liaison détachable de la poche à plusieurs compartiments (13) et du boîtier (12) il est prévu une zone de liaison de surface qui s'étend suivant l'extension longitudinale de la poche à plusieurs compartiments (13) et au moins le long d'une partie de la circonférence de la poche à plusieurs compartiments (13).

2. Récipient selon la revendication 1, **caractérisé en ce que** la zone de liaison de surface s'étend le long de la circonférence suivant le contour extérieur (28) d'un seul compartiment (15).

3. Récipient selon la revendication 1 ou 2, **caractérisé en ce que** la zone de liaison de surface est formée par un adhésif (26) disposé entre le contour intérieur (27) du boîtier (12) et le contour extérieur (28) de la poche à plusieurs compartiments (13).

4. Récipient selon la revendication 3, **caractérisé en ce que** l'adhésif (26) présente une épaisseur de couche comprise entre 0,01 mm et 2,0 mm.

5. Récipient selon la revendication 4, **caractérisé en ce que** l'adhésif (26) présente une épaisseur de couche comprise entre 0,5 mm et 1,0 mm.

6. Récipient selon une des revendications 3 à 5, **caractérisé en ce que** l'adhésif (26) est une substance adhésive à prise physique.

7. Récipient selon une des revendications 3 à 5, **caractérisé en ce que** l'adhésif (26) est une substance adhésive à durcissement chimique.

8. Récipient selon la revendication 7, **caractérisé en ce que** l'adhésif (26) est une substance adhésive polyuréthanne.

9. Récipient selon la revendication 8, **caractérisé en ce que** la substance adhésive polyuréthanne présente un rapport d'équivalence NCO/OH de 0,8 à 1,2.
